# EUROPÄISCHE PATENTSCHRIFT

(11) **EP 0 840 560 B1**
(45) Veröffentlichungstag und Bekanntmachung des Hinweises auf die Patenterteilung: **20.12.2000**
(21) Anmeldenummer: 95925678.5
(22) Anmeldetag: 07.07.1995
(51) Int. Cl.: A45C 1/00, G07D 7/00

(54) **GELDTASCHE MIT EINER BELEUCHTUNGSEINRICHTUNG**
ILLUMINATED PURSE
PORTE-MONNAIE POURVU D'UN DISPOSITIF D'ECLAIRAGE

(43) Veröffentlichungstag der Anmeldung: 13.05.1998
(73) Patentinhaber: Flaig, Eberhard, 78658 Zimmern (DE); Vollmer, Michael, 78628 Rottweil (DE); Kühle, Harry, 35398 Giessen (DE); Bimann, Angelo, 36456 Barchfeld (DE)
(72) Erfinder: Flaig, Eberhard, 78658 Zimmern (DE); Vollmer, Michael, 78628 Rottweil (DE); Kühle, Harry, 35398 Giessen (DE); Bimann, Angelo, 36456 Barchfeld (DE)
(74) Vertreter: Göhring, Robert, Dipl.-Ing.
(86) Internationale Anmeldenummer: DE9500867
(87) Internationale Veröffentlichungsnummer: WO9702768

(56) Entgegenhaltungen:
- EP-A- 0 281 848
- DE-U- 9 315 930
- DE-U- 9 320 659
- DE-U- 9 401 537

## Beschreibung

Die Erfindung betrifft eine Geldtasche mit einem Geldscheinfach und einem Münzfach sowie mit einer beim Öffnen der Geldtasche aktivierbaren UV-Beleuchtungseinrichtung gemäß den Merkmalen des Oberbegriffs des Anspruchs 1.

Solche Geldtaschen, auch Geldbörsen oder Geldbeutel genannt, sind in DE U 93 15 930.7 beschrieben. Die dortige Geldtasche weist mehrere Fächer für die Aufbewahrung von Geldscheinen und ein gegenüber diesem Geldscheinfächern angeordnetes Münzfach auf. Eine Ausleuchtung des Münzfaches mit US-Licht wird dadurch erreicht, daß im Boden des Münzfaches eine UV-Lampe und ein seitlich zur UV-Lampe keilförmig gestaltetes optisches Element angeordnet ist. Über das optische Element wird das Licht der UV-Lampe zur großflächigen Ausleuchtung des Münzfaches "aufgefächert".

Problematisch bei dieser bekannten Geldtasche ist die Anordnung der Beleuchtungseinheit im Boden des Münzfaches. Dies führt nämlich dann zu Problement, wenn das Münzfach mit Münzen gefüllt sind. Je mehr Münzen sich in dem Münzfach befinden, was insbesondere bei Kassierertaschen häufig der Fall ist, desto schlechter wird die Ausleuchtung des Münzfaches mit UV-Lichtstrahlen. Eine Geldscheinprüfung ist in diesem Fall nicht oder kaum noch möglich.

Eine weitere Geldtasche ist aus DE 02 81 48 A2 bekannt. Die dort beschriebene Geldtasche weist mehrere Fächer für die Aufbewahrung von Geldscheinen und ein gegenüber diesen Geldscheinfächern angeordnetes Münzfach auf. Eine Ausleuchtung des Münzfachs wird dadurch verwirklicht, daß in einem benachbarten Geldscheinfach eine Stromkarte untergebracht und durch geeignete Verschlußmittel, zum Beispiel einen Reißverschluß, verschlossen ist. Die Stromkarte selbst ist mit einer Befestigungsmöglichkeit für eine Batterie, einen Schalter, eine Glühbirnenfassung und eine Stromverbindung zwischen Batterie, Schalter und Lampenfassung versehen. Der Schalter schließt einen Stromkreis, wenn die Geldtasche geöffnet wird. Die Glühbirne ist in einer Öffnung zum Münzfach angeordnet, um beim Schließen des Stromkreises Licht in Richtung Münzfach zu lenken.

Mit dieser bekannten Geldtasche ist es dank der vorgesehenen Beleuchtung des Münzfaches in einfacher Weise möglich, das passende Wechselgeld selbst bei schlechten äußeren Lichtverhältnissen zu finden. Obwohl die vorgesehene Glühbirne ausschließlich zur Beleuchtung des Münzfaches vorgesehen ist, kann dank des von der Glühbirne abgestrahlten Streulichtes beim Öffnen der Geldtasche auch der oder die richtigen Geldscheine herausgesucht werden. Darüber hinaus kann man mit dieser bekannten Geldtasche auch bei Dunkelheit Banknoten und Münzgeld identifizieren, wenn diese vor die lichtaustrahlende Glühbirne gehalten werden. Dieses Identifizieren des Geldes nützt jedoch dann nichts mehr, wenn ein Kunde mit gefälschten Geldscheinen bezahlt und die Fälschung mit bloßem Auge nicht erkennbar ist.

Der vorliegenden Erfindung liegt die Aufgabe zugrunde, die eingangs genannte Geldtasche so weiterzubilden, daß auch gefälschte Geldscheine in sicherer Weise identifizierbar sind.

Diese Aufgabe wird durch die Merkmale des Anspruchs 1 gelöst.

Mit einer solchen Geldtasche ist es in einfacher Weise möglich, Banknoten auf ihre Echtheit hin zu überprüfen. Hierfür muß die betreffende Banknote lediglich vor die aktivierte Beleuchtungseinrichtung, also bei einer Beleuchtungseinrichtung, die ultraviolettes Licht abstrahlt, gehalten werden. Durch die Bestrahlung mit UV-Licht können die auf echten Banknoten befindlichen und nur durch UV-Licht sichtbaren Markierungen, welche nur auf echte Banknoten aufgebracht sind, festgestellt werden.

Mit einer Schwarzlichteinheit zur Erzeugung ultravioletter Strahlung können in einfacher Weise UV-Prüfmerkmale von Geldscheinen aber auch andere zu prüfende Dokumente, die mit Sicherheitsmerkmalen, die fluoreszieren bzw. phosphoreszieren, geprüft werden. So enthalten beispielsweise die von der Deutschen Bundesbank in Umlauf gebrachten Banknoten gelb-, blau- und rotfluoreszierende Fasern. Bei Bestrahlung-mit UV-Licht fluoresziert die Seriennummer der betreffenden Banknote im weißen Feld schwach grün, während die Seriennummer unter dem auf der Banknote befindliche Portrait ebenfalls fluoresziert, allerdings je nach Banknote unterschiedlich. Bei gefälschten Banknoten, die beispielsweise mit einem Farbkopierer hergestellt wurden, sind diese UV-Sicherheitsmerkmale dagegen nicht vorhanden. Dank der erfindungsgemäßen Beleuchtungseinrichtung in der Geldtasche kann in einfacher Weise umgehend festgestellt werden, ob die betreffende Banknote echt ist oder nicht.

Im übrigen ist es mit der Geldtasche nach der Erfindung auch möglich, nicht nur Banknoten und damit Geldscheine, sondern auch Scheck-Karten und Schecks auf deren Echtheit hin zu überprüfen, sofern diese Scheck-Karten und Schecks fluoreszierende Farbpigmente enhalten. Bei den in Europa in Umlauf befindlichen Euroscheck-Karten zeigt beispielsweise der Unterschriftsstreifen der Scheckkarte bei Bestrahlung mit UV-Licht die letzte Jahreszahl der Gültigkeit fortlaufend viermal hintereinander, wobei die erste Jahreszahl sehr deutlich und die nachfolgenden Jahreszahlen immer schwächer werden.

Es sind zwar mittlerweile spezielle Banknotenprüfvorrichtungen bekannt geworden, die eine UV-Lichtstelle aufweisen, um die genannten fluoreszierenden und phosphoreszierenden Farbpigmente in Banknoten zu überprüfen. Eine solche Vorrichtung ist beispielsweise aus DE 24 52 202 A1 sowie DE 41 33 044 A1 bekannt. Diese Vorrichtungen sind jedoch verhältnismäßig groß und jeweils als eigene Tischgeräte konstruiert und damit im praktischen Betrieb sehr unhandlich. So muß beispielsweise die Kassiererin einen von einem Kunden empfangenen Geldschein jedesmal zum Kassenbereich tragen, wo regelmäßig diese Tischgeräte zum Überprüfen von Banknoten aufgestellt sind. Die vorliegende Erfindung erlaubt es dagegen, unmittelbar beim Kassiervorgang sowohl die Geldtasche zum Auffinden von Wechselgeld auszuleuchten als auch den Prüfvorgang durchzuführen.

In einer Weiterbildung der Erfindung ist der UV-Lichteinheit eine weitere Lichteinheit parallel geschaltet, um eine noch bessere Ausleuchtung des Münzfaches oder der Innenseite der Geldtasche sicherzustellen. Diese weitere Lichteinheit sendet vorzugsweise Licht im sichtbaren Bereich aus. Sofern die UV-Lichteinheit und die weitere Lichteinheit gleichzeitig durch das Öffnen der Geldtasche aktiviert werden, bietet es sich an, die UV-Lichteinheit und weitere Lichteinheiten entweder getrennt voneinander unterzubringen, so daß deren Lichtstrahlen sich nicht gegenseitig beeinflußen können. Eine geeignete Abschattung zwischen der UV-Lichteinheit und der weiteren Lichteinheit kann vorgesehen werden. Darüber hinaus kann jedoch eine spezielle Schaltereinrichtung in der Geldtasche vorgesehen werden, um entweder die UV-Lichteinheit und/ oder die weitere Lichteinheit einzuschalten.

Eine Ausführungsform der Erfindung sieht vor, die UV-Lichteinheit in einem Geldscheinfach der Geldtasche unterzubringen, wobei dieses Scheinfach unmittelbar neben dem Münzfach angeordnet ist und die Beleuchtungseinrichtung durch eine Öffnung in einer Zwischenwand von Münzfach und Geldscheinfach in das Münzfach Licht strahlt. Diese Lösung ist insbesondere bei sogenannten Kassierergeldtaschen von Vorteil, da diese ein verhältnismäßig großes, auslegbares Münzfach aufweisen. Erfindungsgemäß ist der Einsatz von sogenannten Photonik-Folien als UV-Lichtquelle vorgesehen, welche über eine Batterie mit nachgeschalteten Spannungsumsetzer betrieben werden. Ähnlich wie bei einem Laser werden hierbei die Atomarstrukturen bestimmter Stoffe angeregt und geben dadurch Licht und Form von Lichtquanten, Photonen ab. Die Photonik-Leuchtfolien sind papierdünn, produzieren keine Wäreme, geben ihr Licht nur in einer Farbe und Wellenlänge ab und benötigen sehr wenig Energie. Unter der Bestell-Nr. 58 47 46-66 bietet beispielsweise die Firma Conrad solche Photonik-Folien an, welche türkises Licht emittieren.

In einer Weiterbildung der Erfindung kann über die UV-Lichtquelle ein Kunststoffilter, der mit einer Leuchtschicht versehen ist, geschoben werden. Hierdurch entsteht dann sichtbares Licht, sofern die Leuchtschicht hierfür geeignet ist. Bei aktiviertem UV-Licht kann eine, auf das Gehäuse der Lampe aufgebrachte, Fotozelle die auftretende Fluoreszenz messen. Beim Ausbleiben des Fluoreszenzeffekts wird mit Hilfe eines auf dem Spannungswandler befestigten Mikrochips ein Beeper und/oder eine LED zum Nachweis einer falschen Banknote aktiviert. Die Batterie kann beispielsweise eine Flachbatterie, insbesondere eine Flachbatterie mit einer Sollknickstelle sein, die an einer Biegefalte der Geldtasche angeordnet ist.

Der Spannungsumsetzer weist vorzugsweise ein rohrförmiges Gehäuse auf, welches vor der erwähnten Biegefalte der Geldtasche angeordnet ist.

Die Erfindung wird nachfolgend anhand von Ausführungsbeispielen in Zusammenhang mit Figuren näher erläutert.

Es zeigen:
- Fig. 1:: einen Schnitt durch eine geöffnete Geldtasche mit Münzfach und Geldscheinfächern sowie einer zwischen den Geldscheinfächern und dem Münzfach angeordneten Beleuchtungseinrichtung zur Beleuchtung des Münzfaches,
- Fig. 2:: einen möglichen Aufbau einer Schaltungsplatine für eine elektrische Schaltung einer Beleuchtungseinrichtung für die Geldtasche nach Fig. 1,
- Fig. 3:: ein weiteres Ausführungsbeispiel einer Geldtasche mit Beleuchtungseinrichtung mit Blick auf die Innenseite der aufgeklappten Geldtasche,
- Fig.3a:: ein Schnittbild durch die Geldtasche gemäß Fig. 3 entlang der Schnittlinie A - A,
- Fig. 4:: ein weiteres Ausführungsbeispiel einer Geldtasche mit Beleuchtungseinrichtung mit Blick auf die Innenseite der aufgeklappten Geldtasche,
- Fig.4a:: die Geldtasche gemäß Fig. 4 mit Blick auf die Außenseite der aufgeklappten Geldtasche,
- Fig.4b:: ein Schnittbild durch die Geldtasche gemäß Fig. 4 entlang der Schnittlinie B - B,
- Fig. 5:: einen rohrförmigen Spannungsumsetzer für die Geldtasche nach den Fig. 3 bzw. 4,
- Fig. 6:: die Darstellung einer plattenförmigen Beleuchtungseinrichtung für die Geldtasche nach Fig. 3 mit Gehäuse und Gehäusestecker,
- Fig. 7:: das Gehäuse der Beleuchtungseinrichtung von Fig. 6 in perspektivischer Darstellung,
- Fig. 8:: mögliche Quer- und Längsrippen für das Gehäuse gemäß Fig. 7,
- Fig. 9:: eine Detaildarstellung der Gehäusestecker von Fig. 6,
- Fig. 10:: eine weitere Detaildarstellung des Gehäusesteckers von Fig. 6 mit Glühwendel und
- Fig. 11:: einen möglichen Abstandshalter zum Halten der Glühwendel im Gehäusestecker.

In den nachfolgenden Figuren bezeichnen, sofern nicht anders angegeben, gleiche Bezugszeichen gleiche Teile mit gleicher Bedeutung.

In Fig. 1 ist ein Schnittbild durch ein Beispiel einer Geldtasche, wie diese von Kassierern häufig benutzt wird, dargestellt. Die Geldtasche weist ein verhältnismäßig großes, auslegbares Münzfach 8 sowie fächerartig an das Münzfach 8 angrenzende Geldscheinfächer 13 bzw. Scheckkartenfächer 9 auf. In der Darstellung von Fig. 1 ist ein Geldscheinfach 13 und drei Scheckkartenfächer 9 nebeneinanderliegend gezeigt. Darüber hinaus ist ein weiteres Fach 12 in der Geldtasche 6 angeordnet, welches ursprünglich als Geldscheinfach vorgesehen war und an das Münzfach 8 der Geldtasche 6 angrenzt. Dieses Fach 12 ist durch eine Zwischenwand 11 vom Münzfach 8 getrennt. In diesem weiteren Fach 12 ist jetzt eine Schaltungsanordnung für eine Beleuchtungseinrichtung eingesetzt. Diese Schaltungsanordnung kann beispielsweise auf einer Platine, wie diese in Fig. 2 dargestellt ist, realisiert sein. Auf dieser Platine 5 sitzt zur Stromversorgung der Beleuchtungseinrichtung eine oder mehrere Batterien 1, welche über eine Schalteinheit 2 eine oder mehrere Lampen, die Licht im sichtbaren Bereich ausstrahlt, als auch eine oder mehrere UV-Lichteinheiten 4 mit Spannung versorgt. Die UV-Lichteinheit 4 oder UV-Lichteinheiten sind als Photonik-Folien ausgebildet, aus einfacheren Darstellungsgründen jedoch als Lampen gezeigt. Im Ausführungsbeispiel von Fig. 2 sind zwei Lampen 3 und eine Lampe für eine Schwarzlichteinheit 4 vorgesehen. Diese insgesamt drei Lampen 3, 4 sitzen auf der Platine 5 auf und ragen durch eine Öffnung 10 in der erwähnten Zwischenwand 11. Das Fach 12 ist an seiner oberen Seite durch eine geeignete Verschlußeinrichtung, z. B. ein Druck-, Reiß- oder Klettverschluß 7 verschlossen. Darüber hinaus ist die Geldtasche 6 zweckmäßigerweise mit einem Klappschalter, der der besseren Übersichtlichkeit wegen nicht dargestellt ist, ausgestattet, der beim Öffnen der Geldtasche 6 die Stromversorgung an die Lampen 3, 4 freigibt und damit für eine Beleuchtung des Münzfaches 8 sorgt.

Da erfindungsgemäß eine UV-Lichteinheit 4 zur Beleuchtung des Münzfaches 8 vorgesehen ist, kann in einfacher Weise die Echtheit von Geldscheinen überprüft werden. Hierfür muß lediglich der Geldschein vor die UV-Lichteinheit 4 bei geöffneter Geldtasche 6 gehalten werden. Das von der UV-Lichteinheit 4 ausgesendete UV-Licht bringt die bei echten Geldnoten eingearbeiteten Farbpigmente zum Leuchten.

Sofern gewünscht, kann über eine geeignete Schalteinrichtung die UV-Lichteinheit 4 und die Lampe 3 bzw. die Lampen 3, getrennt aktiviert werden.

In Fig. 3 ist ein weiteres Ausführungsbeispiel einer Geldtasche nach der Erfindung dargestellt. Die Geldtasche ist in Fig. 3 mit Blick auf die aufgeklappten Innenseiten der Geldtasche 6 gezeigt. Die Geldtasche 6 verfügt in ihrer linken Hälfte über eine Vielzahl von Scheckkartenfächern 13 und auf ihrer rechten Seite über eine UV-Photonik-Leuchtfolie 4 mit darunterliegendem Münzfach 8. Die linke und rechte Seite der Geldtasche 6 ist über eine Biegefalte 29 verbunden. Entlang der Biegefalte 29 kann die Geldtasche 6 zusammengeklappt werden.

In Fig. 3a ist die Geldtasche 6 entlang der Schnittlinie A - A gezeigt. Die Geldtasche besitzt eine äußere Außenhaut 22 und eine innere Außenhaut 21, die beide beispielsweise aus Kunststoff, Leder oder einem anderen geeigneten Material bestehen können. In dem Zwischenraum zwischen innerer Außenhaut 21 und äußerer Außenhaut 22 ist eine Flachbatterie, beispielsweise eine Lithium-Plattenbatterie, ein Spannungsumsetzer 23 und die UV-Photonik-Leuchtfolie 4 angeordnet. Im Bereich der UV-Photonik-Leuchtfolie 4 ist die innere Außenhaut 21 der Geldtasche 6 mit einer entsprechend großen Öffnung versehen, damit bei UV-Photonik-Leuchtfolie 4 das von der UV-Photonik-Leuchtfolie 4 ausgestrahlte Licht ungehindert abstrahlen kann.

Fig. 4 zeigt ein weiteres Ausführungsbeispiel einer Geldtasche nach der Erfindung. Diese Geldtasche ist wiederum, ähnlich wie in Fig. 3, entlang einer Biegefalte 29 umklappbar. Wie in Fig. 4, die die Ansicht der Geldtasche mit Blick auf die aufgeschlagenen Innenseiten zeigt, verfügt auf der linken Hälfte über Einsteckschlitze 9 für verschiedene Scheckkarten. Auf der rechten Seite ist ein Münzfach 8 angeordnet, das sich nahezu über die gesamte rechte Hälfte der Geldtasche 6 erstreckt. Wie aus der perspektivischen Ansicht von Fig. 4a ersichtlich, hat die Geldtasche 6 eine Sicht über die gesamte Breite und Höhe der Geldtasche 6 erstreckendes Geldscheinfach 13. Darüber hinaus ist in Fig. 4a noch ein anschließend beschriebener Spannungsumsetzer 23 entlang der Biegefalte 29 angeordnet sowie eine UV-Photonik-Leuchtfolie.

In Fig. 4b ist die in Fig. 4 dargestellte Geldtasche 6 im Schnittbild entlang der Schnittlinie B - B gezeigt. In dem Zwischenraum zwischen der inneren Außenhaut 21 und der äußeren Außenhaut 22 der Geldtasche 6 ist über die gesamte Länge der Geldtasche 6 eine Flachbatterie 20, z. B. eine Lithium-Plattenbatterie, ein Spannungsumsetzer 23 und eine UV-Photonik-Leuchtfolie 4 angeordnet. Die UV-Photonik-Leuchtfolie 4 kann beispielsweise auf der Flachbatterie 20 befestigt sein. Die UV-Photonik-Leuchtfolie 4 ist so angeordnet, daß das von ihr ausgestrahlte Licht in das Geldscheinfach 13 abstrahlt, wodurch das Prüfen des Geldscheines in dem Geldscheinfach 13 auf Echtheit hin in einfacher Weise, so z. B. beim Einlegen des Geldscheines in das Geldscheinfach 13, ermöglicht wird.

In einer Weiterbildung der Erfindung ist es möglich, eine elektronische Schaltung innerhalb der Geldbörse anzuordnen, die beispielsweise mit einem Mikrochip und einer Anzeigeeinrichtung, z. B. einem Piepser oder eine LED. Darüber hinaus kann eine Photozelle vorgesehen werden, die die von einem echten Geldschein abgestrahlte Fluoreszenz erfaßt. Sobald die UV-Photonik-Leuchtfolie aktiviert ist und diese Photozelle keine Fluoreszenz mißt, kann der Piepser oder die LED zum Nachweis des falschen Geldscheines aktiviert werden.

Obwohl grundsätzlich jede Batterie zur Spannungsversorgung einsetzbar ist, sofern sie die entsprechende Strom- und Spannungsstärke zur Verfügung stellt, hat es sich als zweckmäßig erwiesen, eine Flachbatterie einzusetzen, da eine solche Flachbatterie in besonders günstiger Weise in der flachen Geldtasche 6 untergebracht werden kann. Eine solche Batterie kann beispielsweise die Abmessungen 100 mm x 200 mm x 2 mm aufweisen. Die Flachbatterie hat vorzugsweise eine Sollknickstelle, um die Batterie ohne Beschädigung falten zu können. Diese Sollknickstelle der Batterie wird vorzugsweise in der Biegefalte 29 der Geldtasche 6 angeordnet. Die Batterie 20 ist mit einer geeigneten elektrischen Verbindung, beispielsweise 9 Volt-Bockbatterie-Anschlußklemmen versehen, welche über eine elektrische Leitung mit einem Spannungsumsetzer 23 zum Erzeugen der für die Beleuchtungseinrichtung 4 notwendigen Hochspannung verbunden sind. Die Stromstärke der Batterie beträgt beispielsweise 6 Volt. Anstelle der Batterie kann auch ein geeigneter Akku verwendet werden.

Der Spannungsumsetzer 23, der ebenfalls zwischen die Außenhäute 21, 22 der Geldtasche 6 eingebaut ist, dient zur Erzeugung der notwendig hohen Betriebsspannung und der erforderlichen Modulationsfrequenz für die Beleuchtungseinrichtung 4. Im Ausführungsbeispiel von Fig. 4 ist dieser Spannungsumsetzer 23 rohrförmig gestaltet und im Bereich der Biegefalte 29 der Geldtasche 6 angeordnet. Dieser Spannungsumsetzer 23 steht mit Eingangsklemmen mit der erwähnten Batterie 20 in Verbindung und ist ausgangsseitig an die Beleuchtungseinrichtung 4 geschaltet.

In Fig. 5 ist der rohrförmige Spannungsumsetzer 23 schematisch gezeigt. Der Spannungsumsetzer 23 weist Klemmen 24, 25 zum Anschluß einer Leitung der Batterie 20 auf. Darüber hinaus ist der Spannungsumsetzer 23 mit einem Kabel 26, das vier Leitungsadern 27 aufweist, versehen. An diese Leitungsadern 27 ist die noch im einzelnen zu erläuternde Beleuchtungseinrichtung 4 anzuschließen. Der Spannungsumsetzer 23 liefert die für die Beleuchtungseinrichtung 4 notwendige Zündspannung und Zündfrequenz.

### Bezugszeichenliste

- 1: Batterie
- 2: Schalteinheit
- 3: Lampe
- 4: Schwarzlichteinheit
- 5: Platine
- 6: Geldtasche
- 7: Druck-, Reiß- oder Klettverschluß
- 8: Münzfach
- 9: Scheckkartenfach
- 10: Öffnung
- 11: Zwischenwand
- 12: Fach
- 13: Geldscheinfach
- 20: Batterie
- 21: innere Außenhaut
- 22: äußere Außenhaut
- 23: Spannungsumsetzer
- 24: Klemme
- 25: Klemme
- 26: Kabel
- 27: Ader
- 28: Sollknickstelle
- 29: Biegefalte
- A-A: Schnittlinie
- B-B: Schnittlinie

## Patentansprüche

1. Geldtasche mit einem Geldscheinfach (13) und einem Münzfach (8) sowie mit einer beim Öffnen der Geldtasche (6) aktivierbaren und von einer Batterie (1) gespeisten UV-Lichteinheit (4) zur Erzeugung ultravioletter Strahlung, dadurch gekennzeichnet, daß die UV-Lichteinheit (4) als Photonik-Leuchtfolie ausgebildet ist und innerhalb der Geldtasche (13) zur Ausleuchtung des Geldscheinfaches (13) oder an einer zwischen Münzfach (8) und Geldscheinfach (13) befindlichen Wand zur Ausleuchtung des Münzfaches (8) angeordnet ist, und daß zwischen Batterie (1) und Photonik-Leuchtfolie (4) ein Spannungsumsetzer (23) geschaltet ist.

2. Geldtasche nach Anspruch 1, dadurch gekennzeichnet, daß zur Photonik-Leuchtfolie (4) parallel eine weitere Lichteinheit (3) geschaltet ist, durch welche das Münzfach (8) der Geldtasche (6) erhellbar ist.

3. Geldtasche nach Anspruch 1 oder 2, dadurch gekennzeichnet, daß die Photonik-Leuchtfolie (4) in einem Geldscheinfach (9) der Geldtasche untergebracht ist, daß dieses Geldscheinfach (13) unmittelbar dem Münzfach (8) benachbart ist, und daß die Beleuchtungseinrichtung (3, 4) durch eine Öffnung (10) in einer Zwischenwand (11) von Münzfach (8) und Geldscheinfach (13) in das Münzfach (8) Licht strahlen kann.

4. Geldtasche nach einem der Ansprüche 1 bis 3, dadurch gekennzeichnet, daß die Batterie (20) eine Flachbatterie ist.

5. Geldtasche nach Anspruch 4, dadurch gekennzeichnet, daß die Batterie (20) eine Flachbatterie mit einer Sollknickstelle (28) ist, welche an einer Biegefalte (29) der Geldtasche (6) angeordnet ist.

6. Geldtasche nach einem der Ansprüche 1 bis 5, dadurch gekennzeichnet, daß der Spannungsumsetzer (23) ein rohrförmiges Gehäuse aufweist, welches in der Biegefalte (29) der Geldtasche (6) angeordnet ist.

## Claims

1. Purse comprising a banknote pocket (13) and a coin pocket (8) and an U.V.-lighting unit (4) for generating an ultra-violet radiation, which unit (4) is activated by opening that purse (6) and which unit (4) is supplied by a battery (1), characterized in that the U.V.-unit (4) is a photonic lighting layer and arranged is in that banknote pocket (13) for illumination for that banknote pocket (13) or arranged at a wall lockated between that coin pocket (8) and said banknote pocket (13) for illumination of that coin pocket (8), and in that a voltage transformer (23) is connected between that battery (1) and said photonic lighting layer.

2. Purse according to claim 1, characterized in that parallel to said photonic lighting layer (4) a further lighting unit (3) is connected through which the coin pocket (8) of a purse (6) can be illuminated.

3. Purse according to claim 1 or 2, characterized in that, that photonic lighting layer (4) is arranged in a bank note pocket (13) of the purse, that said banknote pocket (13) is arranged directly beside that coin pocket (8), and that said illumination apparatus (3, 4) is able to radiate light through an opening (10) which is arranged in an intermediate wall (11) of the coin pocket (8) and said bank note pocket (13) into said coin pocket (8).

4. Purse according to one of the claims 1 to 3, characterized in that that battery (20) is a flat battery.

5. Purse according to claim 4, characterized in that that battery (20) is a flat battery comprising a crease (28) which is lockated at a flexible fold (29) of the purse (6).

6. Purse according to one of the claims 1 to 5, characterized in that the voltage transformer (23) comprises a piping formed houseing which is arranged in the crease (29) of the purse (6).

## Revendications

1. Portefeuille comprenant un compartiment à billets (13) et un compartiment à monnaie (8) ainsi qu'une unité d'éclairage à rayonnement ultraviolet UV, (4) alimentée per une batterie (1) et mise en oeuvre à l'ouverture du portefeuille (6) pour créer un rayonnement ultraviolet,
caractérisé en ce que
l'unité d'éclairage UV (4) est en forme de feuille lumineuse photonique et se trouve à l'intérieur du compartiment à billets (13) pour éclairer ce compartiment (13) ou sur une cloison entre le compartiment à monnaie (8) et le compartiment à billets (13) pour éclairer le compartiment à monnaie (8) et
un convertisseur de tension (23) entre la batterie (1) et
la feuille éclairante photonique (4).

2. Portefeuille selon la revendication 1,
caractérisé par
une unité d'éclairage (3) branchée en parallèle sur la feuille éclairante photonique (4) pour éclairer le compartiment à monnaie (8) du portefeuille (6).

3. Portefeuille selon la revendication 1 ou 2,
caractérisé en ce que
la feuille éclairante photonique (4) est logée dans un compartiment à billets (13) du portefeuille,
ce compartiment à billets (13) est directement voisin du compartiment à monnaie (8) et
l'installation d'éclairage (3, 4) peut rayonner à travers une ouverture (10) d'une cloison (11) séparant le compartiment à monnaie (8) du compartiment à billets (13) pour éclairer le compartiment à monnaie (8).

4. Portefeuille selon l'une quelconque des revendications 1 à 3,
caractérisé en ce que
la batterie (20) est une batterie plate.

5. Portefeuille selon la revendication 4,
caractérisé en ce que
la batterie (20) est une batterie plate avec un point de pliage de consigne (28) prévu au niveau d'un pli (29) du portefeuille (6).

6. Portefeuille selon l'une quelconque des revendications 1 à 5,
caractérisé en ce que
le convertisseur de tension (23) comporte un boîtier tubulaire prévu au niveau du pli (29) du portefeuille (6).
